# EUROPÄISCHE PATENTSCHRIFT

(11) **EP 4 407 136 B1**
(45) Veröffentlichungstag und Bekanntmachung des Hinweises auf die Patenterteilung: **13.08.2025**
(21) Anmeldenummer: 24151126.0
(22) Anmeldetag: 10.01.2024
(51) Int. Cl.: E06B 3/96, E06B 3/964, E06B 3/972

(54) **ECKVERBINDER MIT SPREIZELEMENT**
CORNER CONNECTOR WITH EXPANDING ELEMENT
RACCORD D'ANGLE AVEC ÉLÉMENT D'EXPANSION

(30) Priorität: 30.01.2023 DE 102023102127
(43) Veröffentlichungstag der Anmeldung: 31.07.2024
(73) Patentinhaber: PHI Technik für Fenster und Türen GmbH, 91459 Markt Erlbach (DE)
(72) Erfinder: SCHEIDERER, Norbert, 91459 Markt Erlbach (DE)
(74) Vertreter: Patentanwälte Geyer, Fehners & Partner mbB

(56) Entgegenhaltungen:
- EP-A2- 1 179 652
- EP-A2- 1 342 877
- DE-B3- 102007 030 618
- DE-U1- 202008 008 250

## Beschreibung

Die Erfindung bezieht sich auf einen Eckverbinder zum Verbinden zweier auf Gehrung geschnittener Hohlkammerprofile von Fenstern, Türen oder dgl., wobei der Eckverbinder aufweist: ein Schaftteil zum Einführen in eines der Hohlkammerprofile, das sich längs einer eine axiale Richtung festlegenden Längsachse erstreckt und zwei Längsseiten sowie zwei Deckseiten aufweist, wobei an mindestens einer der Längsseiten eine Keilstruktur ausgebildet ist; ein Spreizelement zum Anordnen zwischen mindestens der Längsseite und dem Hohlkammerprofil, wobei das Spreizelement eine Gegenkeilstruktur aufweist, die mit der Keilstruktur so zusammenwirkt, dass eine Verschiebung des Spreizelements an der Längsseite das Spreizelement quer zur Längsseite nach außen drückt und so das Schaftteil quer zu den Längsseiten im Hohlkammerprofil verspannt; und einen Spannkörper, der am Schaftteil axial verschiebbar ist und so ausgebildet ist, dass die axiale Verschiebung des Spannkörpers das Spreizelement an der Längsseite verschiebt.

Eckverbinder dienen dazu, zwei auf Gehrung geschnittene Hohlkammerprofile, in denen sie fixiert sind, miteinander zu verbinden. Dabei besteht eine wichtige Bedingung darin, den in ein Hohlkammerprofil eingeschobenen Eckverbinder besonders fest innerhalb des Hohlkammerprofils zu fixieren, damit der Eckverbinder seine bestimmungsgemäße Versteifungs- und Befestigungsfunktion erfüllen kann. Hierzu sind Eckverbinder bekannt, die mit etwas Übermaß in das zugehörige Hohlkammerprofil eingeschlagen und dort zusätzlich durch Schrauben fixiert werden. Einen alternativen und hinsichtlich er Montagegenauigkeit vorteilhaften Ansatz verfolgen verspannbare Eckverbinder, die in das Hohlkammerprofil eingeschoben werden können, also ein Außenmaß haben, das geringfügig kleiner ist als das Innenmaß des Hohlkammerprofils, und dann im Hohlkammerprofil verspannt werden.

Eine neue Klasse dieser verspannbaren Eckverbinder schuf die EP 0 698 720 A1, die das eingangs genannte Schaftteil sowie den eingangs genannten Spannkörper aufweist. Dessen axiale Verschiebung hebt den Spannkörper gegenüber dem Schaftteil an und verspannt somit das Schaftteil im Hohlkammerprofil. Die genannte Druckschrift sieht hierzu Schrägflächen als Keilstruktur vor. Verständlicherweise können diese Keilstrukturen aber auch anders ausgebildet werden, beispielsweise durch Rundflächen, wie in der DE 10 2007 030 618 B3 vorgesehen.

Der Spannkörper stellt in diesen Ausgestaltungen eine zuverlässige Verspannung des Schaftteils im Hohlkammerprofil sicher, jedoch wirkt diese Verspannung lediglich in einer Richtung, nämlich quer zu der oberen Deckseite, an welcher der Spannkörper beim axialen Verschieben angehoben wird.

Die DE 10 2007 030 618 B3 stellt diesbezüglich eine Weiterbildung dar, indem sie ein Spreizelement vorsieht. Es ist als nach unten offenes U-förmiges Bauteil ausgebildet, das über das Schaftteil gesteckt ist. Der Spannkörper liegt zwischen der Deckseite des Schaftelementes und der Basis (den Querstrich) des U. Der Spannkörper hebt das Spreizelement bei seiner axialen Verschiebung an. Dadurch wird die Basis des "U" angehoben und von der oberen Deckseite weg gegen die Hohlkammerprofilinnenwand gedrückt. Hierdurch wird das Schaftteil quer zur oberen Deckseite verspannt. Das Spreizelement umfasst weiter zwei Spreizplatten, die die Schenkel des "U" bilden und an den Längsseiten des Schaftteils liegen. Die Längsseiten des Schaftteils sowie die zu diesen Längsseiten weisenden Innenflächen der Spreizplatten sind mit Schrägflächen ausgestaltet, welche die Spreizplatten von den Längsseiten nach außen drücken, wenn das Spreizelement vom Spannkörper angehoben wird. Auf diese Weise erfolgt auch eine Verspannung des Schaftteils auch quer zu den Längsseiten.

Der Aufbau nach DE 10 2007 030 618 B3 hat jedoch das Problem, dass einerseits sich die Spreizplatten parallel zu den Längsseiten des Schaftteils nach außen bewegen sollen, andererseits aber an der Basis des "U" befestigt sind, die nach oben gedrückt wird. Die im Oberbegriff berücksichtigte DE 20 2008 008 250 U1 bildet deshalb das Spreizelement, das dieselbe Wirkung, wie in der DE 10 2007 030 618 B3 hat, als zwei L-förmige Körper aus, zwischen denen der Spannkörper liegt. Der senkrechte Strich des "L" bildet die Spreizplatten. Der Querstrich des "L" bildet einen kurzen Schenkel und liegt an der Deckseite des Schaftteils. Gegenüber der DE 10 2007 030 618 B3 ist also die Basis des "U" durchtrennt. Der Spannkörper untergreift jeweils den kurzen Schenkel, um diese anzuheben. Dadurch kann jeder L-förmige Körper mit einer flexiblen Verbindung als Festkörpergelenk zwischen kurzem Schenkel und Spreizplatte ausgebildet werden.

Die Realisierung dieses Festkörpergelenks führt jedoch zu Problemen: Einerseits muss die Verbindung flexibel sein, damit sich die Spreizplatten im Bereich der Verbindung leicht nach außen bewegen können und das Anheben und damit die Verspannung in der Richtung quer zu den Deckseiten nicht behindert. Einerseits muss die Verbindung steif sein, um die Spreizplatten nach oben zu ziehen und eine gute Verspannung in der Richtung quer zu den Längsseiten zu erreichen. Man steht somit vor einem Auslegungskonflikt für die beiden Verspannungsrichtungen.

Die DE 100 39 403 C1 bildet den Ansatz der EP 0 698 720 A1 weiter, indem der Spannkörper sich nicht nur quer zu den Deckseiten anhebt, sondern zusätzlich durch ein sich beim Herausziehen federnd aufweitendes Ende auch am oberen Rand im Hohlkammerprofil zwischen den Längsseiten des Hohlkammerprofils einklemmt. Dabei kann sich der Eckverbinder verkippen.

Der Erfindung liegt deshalb die Aufgabe zugrunde, einen gattungsgemäßen Eckverbinder so weiterzubilden, dass die Verspannung in beide Verspannungsrichtungen verbessert ist.

Die Aufgabe wird erfindungsgemäß durch einen Eckverbinder gemäß Anspruch 1 gelöst. Die Unteransprüche betreffen bevorzugte Weiterbildungen.

Gattungsgemäß ist der Eckverbinder zum Verbinden zweier auf Gehrung geschnittener Hohlkammerprofile von Fenstern, Türen oder dgl. ausgebildet. Solche Hohlkammerprofile weisen vorzugsweise verschweißbaren Kunststoff auf. Die meisten Hohlkammerprofile enthalten zusätzlich ein Metallprofil, um eine größere Steifigkeit zu erzielen. Der Eckverbinder weist einen Schaftteil zum Einführen in eines der Hohlkammerprofile auf. Das Schaftteil erstreckt sich entlang einer Längsachse, die eine axiale Richtung festlegt. Es weist zwei Längsseiten sowie zwei Deckseiten auf. Mindestens an einer der Längsseiten ist eine Keilstruktur ausgebildet. Zwischen dieser Längsseite und dem Hohlkammerprofil ist ein Spreizelement angeordnet, das eine Gegenkeilstruktur aufweist, die mit der Keilstruktur so zusammenwirkt, dass eine Verschiebung des Spreizelements an der Längsseite das Spreizelement quer zur Längsseite nach außen drückt. Durch diese Verschiebung wird das Schaftteil quer zu den Längsseiten im Hohlkammerprofil verspannt. Die axiale Verschiebung des Spreizelements wird durch einen Spannkörper bewirkt, der am Schaftteil axial verschiebbar ist. Seine axiale Verschiebung verschiebt das Spreizelement an der Längsseite.

Erfindungsgemäß nimmt die axiale Verschiebung des Spannkörpers das Spreizelement in der axialen Richtung mit. Die Verschiebung des Spreizelementes, welche das Spreizelement quer zur Längsseite nach außen drückt, ist also eine axiale Verschiebung und kein Anheben, wie im gattungsgemäßen Stand der Technik. Die kooperierenden Keil- und Gegenkeilstrukturen sind dabei verständlicherweise so ausgerichtet, dass die axiale Verschiebung des Spreizelementes das Spreizelement quer zur Längsseite nach außen drückt.

Da das Spreizelement nicht angehoben werden muss und die Verspreizung quer zu den Längsseiten aufgrund seiner axialen Bewegung bewirkt, ist der Auslegungskonflikt vermieden. Es ist kein flexibles und damit letztlich auch fragiles Festkörpergelenk am Spreizelement mehr erforderlich.

Anders als im Stand der Technik wirken die Keilstrukturen nicht durch zur axialen Richtung parallele Schrägflächen, sondern durch kooperierende Keilstrukturen, die eine Bewegung im Wesentlichen senkrecht zur axialen Richtung bewirken. Beispielsweise werden Keil- oder Schrägflächen verwendet, die gegenüber der axialen Richtung geneigt sind.

Dadurch, dass das Spreizelement nach außen gedrückt wird, wenn es axial verschoben wird, ändert das Spreizelement seine Lage gegenüber den Deckseiten im Wesentlichen nicht, so dass es nicht nur im Bereich der Deckseite, an welcher das Schaftteil angeordnet ist, sondern auch im Bereich der gegenüberliegenden und damit unteren Deckseite das Schaftteil zuverlässig quer zur Längsseite einspannt. Damit ist auch in diesem Bereich der unteren Deckseite des Schaftteils eine zuverlässige Einspannung quer zu den Längsseiten erreicht.

Weiter zeigte sich, dass nun auch Spiel an der unteren Deckseite des Schaftteils, welche der Deckseite gegenüberliegt, einfach ausgeschlossen werden kann, denn das Spreizelement kann seine Lage zur unteren Deckseite des Schaftteils im Wesentlichen beibehalten. Bei den gattungsgemäßen Spreizplatten ist dies unmöglich, weil sie angehoben werden, so dass die Verspannungswirkung im Bereich der unteren Deckseite des Schaftteils abnahm.

Für die erfindungsgemäße Spreizwirkung genügt es, eine Spreizplatte an einer Längsseite des Schaftteils anzuordnen. Besonders bevorzugt ist es jedoch aus Symmetriegründen, das Spreizelement als zwei Spreizplatten auszugestalten, von denen jeweils eine an einer Längsseite angeordnet ist. Soweit nachfolgend auf ein derartiges Spreizelement Bezug genommen wird, das zwei Spreizplatten aufweist, die jeweils getrennte Bauteile sein können oder miteinander in Form eines Bügels verbunden sind, ist dies lediglich exemplarisch zu verstehen.

Das Prinzip des Spreizelementes kann besonders bevorzugt damit kombiniert werden, dass der Spannkörper die Verspannung in der orthogonalen Richtung vornimmt, d. h. quer zu den Deckseiten bzw. längs zu den Längsseiten. Dann ist der Spannkörper an einer oberen der Deckseiten des Schaftteils angeordnet. Er weist an seiner zum Schaftteil weisenden Unterseite eine Spann-Keilstruktur auf, und das Schaftteil weist an der oberen Deckseite eine entsprechende Spann-Gegenkeilstruktur auf. Diese beiden Strukturen sind so ausgebildet, dass der Spannkörper durch seine axiale Verschiebung von der oberen Deckseite weggedrückt wird und somit das Schaftteil quer zu den Deckseiten bzw. längs zu den Längsseiten im Hohlkammerprofil verspannt. Auf diese Weise wird die Verspannung quer zu den Deckseiten vom Spannkörper übernommen, die Verspannung quer zu den Längsseiten vom Spreizelement. Diese funktionelle Trennung ist besonders bevorzugt.

Die Verschiebung des Spreizelementes wird durch die axiale Verschiebung des Spannkörpers bewirkt. Bevorzugt sind deshalb Spannkörper und Spreizelement voneinander getrennte Bauteile, die zur axialen Mitnahme durch Koppelelemente (z.B. Mitnehmerstrukturen), die an den beiden Bauteilen ausgebildet sind, gekuppelt sind. Zur axialen Mitnahme sind bevorzugt Spannkörper und Spreizelement so gekuppelt, dass quer zur axialen Richtung Spiel in dem Maß besteht, wie sich das Spreizelement nach außen bewegt. Dadurch ist der genannte Auslegungskonflikt zusätzlich vermieden.

Damit der Spannkörper das Spreizelement bei seiner axialen Verschiebung in der axialen Richtung mitnehmen kann, ist es besonders bevorzugt, dass das Spreizelement und der Spannkörper durch mindestens einen Vorsprung und mindestens eine Ausnehmung ineinander greifen. Hierbei kann die genannte Kupplung (z.B. das genannte Spiel) einfach bereitgestellt werden. Beispielsweise kann der Vorsprung am Spreizelement angeordnet werden, und die Ausnehmung am Spannkörper. Besonders bevorzugt ist es hierbei, das Spreizelement L-förmig auszuformen, wobei ein langer Schenkel des "L" sich längs der Längsseite erstreckt und der kurze Schenkel an der oberen Deckseite übergreift und den Vorsprung aufweist, welcher in die Ausnehmung am Spannkörper eingreift. Natürlich kann die Anordnung von Vorsprung und Ausnehmung auch invertiert werden, so dass der Spannkörper einen Vorsprung aufweist, der in eine Ausnehmung im kurzen Schenkel des L-förmigen Spreizelementes eingreift. Gleichermaßen ist es auch möglich, dass der Spannkörper eine Seitenfläche aufweist, welche mit einer Stirnfläche des kurzen Schenkels des L-förmigen Spreizelementes so zusammenwirkt, dass die axiale Verschiebung des Spannkörpers das Spreizelement axial mitnimmt.

Da der Spannkörper sich in der Ausgestaltung, in welcher er das Schaftteil quer zu den Deckseiten im Hohlkammerprofil verspannt, um ein Maß, das für diese Verspannung notwendig ist, parallel zur Längsseite bewegt, also gegenüber der oberen Deckseite angehoben wird, ist es bevorzugt, das Spreizelement so auszubilden, dass es die obere Deckseite übergreift und mit einer Hebestruktur versehen ist, die das Spreizelement um im Wesentlichen dieses Maß, um welches der Spannkörper angehoben wird, ebenfalls anhebt, damit Ausnehmung und Vorsprung zuverlässig ineinander greifen. Es sei betont, dass dieses Anheben des Spreizelementes nicht damit zusammenhängt, dass das Spreizelement quer zur Längsseite nach außen gedrückt wird. Hierfür ist weiterhin die axiale Verschiebung des Spreizelementes ausschlaggebend. Das geringfügige Anheben dient lediglich dazu, das Mitnehmen des Spreizelementes in axialer Richtung durch den Spannkörper zuverlässig zu gewährleisten. Das Anheben des Spreizelementes durch die Hebestruktur muss deshalb den Abstand zwischen Spannkörper und Spreizelement nicht vollständig konstant halten. Es genügt vielmehr eine Konstanz, die so ist, dass die Mitnahme des Spreizelementes durch den Spannkörper gewährleistet ist. Es reicht deshalb, dass der Abstand, insbesondere der queraxial gemessene Abstand, im Wesentlichen konstant bleibt. "In Wesentlichen" bezieht sich dabei z.B. auf eine Länge eines Vorsprungs, der in eine Ausnehmung eingreift, um das Mitnehmen zu erreichen. Dieser Vorsprung darf trotz eines Anhebens des Spannkörpers, das z.B. zum Verspannen quer zu den Deckseiten erfolgt, nicht aus der Ausnehmung rutschen.

Um eine besonders zuverlässige Verspannung quer zu den Längsseiten (die Höhe stellt das Maß quer zu den Deckseiten dar) zu gewährleisten, ist es bevorzugt, dass das Spreizelement sich entlang der Längsseite sowohl über das obere Drittel, welches dem Spannkörper näher liegt, als auch bis in das untere Drittel der Längsseite erstreckt. Bevorzugt bleibt der untere Rand des Spreizelementes während der axialen Verschiebung innerhalb eines Bandes, das die unteren 10 % der Längsseite ausmacht.

Die Keilstruktur am Schaftteil kann besonders einfach dadurch ausgeführt werden, dass das Schaftteil sich entlang der Längsachse in einem Keilabschnitt verjüngt, der die Keilstruktur ausbildet. Auf dieser Keilstruktur kann das Spreizelement mit einem entsprechenden Gegenkeil aufgleiten, wenn es axial bewegt wird.

Die axiale Bewegung des Spannkörpers wie auch die axiale Bewegung des Spreizelementes erfolgen üblicherweise aus dem Hohlkammerprofil heraus, d. h. zur Gehrungsfläche hin, welche am Schaftteil ausgebildet ist. Der Spannkörper kann zum Antrieb der axialen Bewegung mit einer abtrennbaren Zuglasche, einer Zugöse etc. oder einem Gewinde, in das eine Schraube eingreift, versehen sein.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen.

Nachfolgend wird die Erfindung anhand von Ausführungsbeispielen unter Bezugnahme auf die beigefügten Zeichnungen, die ebenfalls erfindungswesentliche Merkmale offenbaren, noch näher erläutert. Diese Ausführungsbeispiele dienen lediglich der Veranschaulichung und sind nicht als einschränkend auszulegen. Beispielsweise ist eine Beschreibung eines Ausführungsbeispiels mit einer Vielzahl von Elementen oder Komponenten nicht dahingehend auszulegen, dass alle diese Elemente oder Komponenten zur Implementierung notwendig sind. Vielmehr können andere Ausführungsbeispiele auch alternative Elemente und Komponenten, weniger Elemente oder Komponenten oder zusätzliche Elemente oder Komponenten enthalten. Elemente oder Komponenten verschiedener Ausführungsbeispiele können miteinander kombiniert werden, sofern nichts anderes angegeben ist. Modifikationen und Abwandlungen, welche für eines der Ausführungsbeispiele beschrieben werden, können auch auf andere Ausführungsbeispiele anwendbar sein. Zur Vermeidung von Wiederholungen werden gleiche oder einander entsprechende Elemente in verschiedenen Figuren mit gleichen Bezugszeichen bezeichnet und nicht mehrmals erläutert. Von den Figuren zeigen:
- Fig. 1: eine Explosionsdarstellung eines Eckverbinders in einer ersten Ausführungsform,
- Fig. 2 und 4: den Eckverbinder der Fig. 1 im zusammengebauten Zustand in zwei unterschiedlichen Spreizstellungen,
- Fig. 3 und 5: den Eckverbinder der Fig. 1 in Schnittdarstellung in diesen zwei Spreizstellungen,
- Fig. 6 und 7: eine Längsschnittdarstellung des Eckverbinders der Fig. 1 in diesen zwei Spreizstellungen,
- Fig. 8: eine Abwandlung des Eckverbinders der Fig. 1 hinsichtlich der Ausgestaltung eines Spreizelementes und
- Fig. 9 und 10: Weiterbildungen der Eckverbinder gemäß Fig. 1 und 2 hinsichtlich einer einteiligen Ausführung des Spreizelementes.

Fig. 1 zeigt einen Eckverbinder 1, der ein Schaftteil 2 umfasst, welches in einen (in Fig. 1 nicht dargestellten) Innenraum eines Hohlkammerprofils eingeschoben wird, des mit einem anderen Hohlkammerprofil auf Gehrung verbunden werden soll. Ein Spannkörper 4 dient zum Verspannen des Schaftteils 2 im Hohlkammerprofil in einer Hochrichtung. Zusätzlich ist zum Verspannen in Querrichtung ein Spreizelement 6 vorgesehen, das hier zweiteilig ausgebildet ist und zwei Spreizplatten 8, 10 umfasst.

Fig. 2 zeigt den zusammengebauten Zustand des Eckverbinders 1. In diesem Zustand wird zuerst der Eckverbinder 1 in das Hohlkammerprofil (in Fig. 1 und 2 nicht gezeigt) eingeschoben. Anschließend wird der Spannkörper 4 entlang einer axialen Richtung 12 gegenüber einer Gehrungsfläche 14 des Schaftteils 2 und damit parallel zur axialen Längserstreckung 16 des Spannkörpers 4 herausgezogen. Hierzu dient die gezeigte Zuglasche, die an der Gehrungsfläche 14 vorsteht. Dabei hebt sich der Spannkörper 4 in Hochrichtung 27 aufgrund einer an der Unterseite des Spannkörpers 4 ausgebildeten (Spann-)Keilstruktur an. Diese Keilstruktur weist im dargestellten Ausführungsbeispiel zwei Schrägflächen 18, 20 auf, welche mit einer (Spann-)Gegenkeilstruktur, umfassend Schrägflächen 22, 24, die an der oberen Deckseite 26 des Schaftteils 2 ausgebildet ist, zusammenwirken. Die Verschiebung des Spannkörpers 4 entlang der axialen Richtung 12 verspannt damit das Schaftteil 2 zwischen der oberen Deckseite 26 und einer unteren Deckseite 28, da die Oberseite 30 des Spannkörpers 4 von der oberen Deckseite 26 weggedrückt und gegen die Innenwand des Hohlkammerprofils gepresst wird.

Der Spannkörper 4 nimmt bei dieser axialen Bewegung das Spreizelement 6 in axialer Richtung mit. Dazu sind die Spreizplatten 8, 10 jeweils L-förmig ausgebildet und umgreifen mit den kurzen Schenkeln 32, 34 die obere Deckseite 26, die hier mit entsprechenden Ausnehmungen 36, 38 ausgebildet ist. Weiter sind an den oberen Schenkeln 32, 34 Vorsprünge 40, 42 ausgebildet, die in entsprechende Ausnehmungen 44, 46 am Spannkörper 4 eingesetzt sind. Dadurch nimmt der Spannkörper 4 die Spreizplatten 8, 10 bei der axialen Verschiebung in axialer Richtung mit. An der Innenseite der Spreizplatten 8, 10 sind Keilflächen ausgebildet, von denen in der perspektivischen Darstellung der Fig. 1 nur die Keilfläche 48 der Spreizplatte 10 zu sehen ist. Sie gleiten bei der axialen Bewegung auf entsprechenden Keilflächen, von denen nur die Keilfläche 50 zu sehen ist, auf, die an den Längsseiten 52, 54 des Schaftteils 2 vorgesehen sind. Somit werden die Spreizplatten 8, 10 bei der axialen Mitnahme durch den Spannkörper 4 gegenüber den Längsseiten 52, 54 von den Keilflächen nach außen gedrückt und verspannen das Schaftteil 2 quer zu den Längsseiten 52, 54 (und parallel zur Hochrichtung 26 und den Deckseiten 26, 28). Das Spreizelement entfaltet dadurch eine Querwirkung.

Fig. 3 zeigt eine Schnittdarstellung senkrecht zur Längsachse 16 im Bereich des Endes des Schaftteils 2 im Zustand der Fig. 2, d. h. mit noch nicht axial verschobenem Spannkörper 4. Es ist erkennbar, dass zwischen den Außenflächen der Spreizplatten 8, 10 und den Innenflächen des Hohlkammerprofils 56, von dem hier lediglich ein innen liegendes und versteifendes Metallrohr gezeigt ist, in welchem das Schaftteil 2 verspannt wird, ein Spalt besteht.

Fig. 4 zeigt eine Darstellung ähnlich der Fig. 2, jedoch ist hier der Spannkörper 4 bereits axial verschoben. Man erkennt die axiale Verlagerung der Spreizplatte 8 sowie des Spannkörpers 4 im Vergleich zur Fig. 2 deutlich. Dies erkennt man auch in der Schnittdarstellung der Fig. 5, welche in ihrer Ansicht der Fig. 3 entspricht. Nun liegen die Spreizplatten 8, 10 mit ihren Außenseiten an den Innenseiten des Hohlkammerprofils 56 an. Gleiches gilt für die Oberseite 3 des Spannkörpers 4. Das Schaftteil 2 ist folglich in zwei orthogonalen Raumrichtungen im Hohlkammerprofil 56 verspannt und zwar über die gesamte Erstreckung der Längsseiten wie auch über die gesamte Erstreckung der Deckseiten.

Die Fig. 6 und 7 zeigen den unverspannten bzw. verspannten Zustand in einer Schnittdarstellung quer zu den Längsseiten 52, 54 auf Höhe der Längsachse 16. Fig. 6 zeigt den unverspannten, Fig. 7 den verspannten Zustand, in welchem die Spreizplatte 8, 10 auf die entsprechende Keilfläche an der Längsseite 54, 52 des Schaftteils 2 aufgeglitten und entsprechend nach außen gedrückt ist.

Da der Spannkörper 4 in der Ausgestaltung gemäß Fig. 1 sich bei der axialen Verschiebung anhebt, sind die kurzen Schenkel 34, 32 des Spreizelementes 6 an ihren Unterseiten mit (Hebe-)Schrägflächen versehen, von denen in der perspektivischen Darstellung der Fig. 1 nur die Schrägfläche 58 am kurzen Schenkel 34 zu sehen ist. Sie gleiten auf entsprechenden Schrägflächen 60, 62, die an der Oberseite des Schaftteils 2 ausgebildet sind, auf, und sorgen dafür, dass bei der axialen Verschiebung die Vorsprünge 40, 42 zuverlässig in den Ausnehmungen 44, 46 liegen.

Diese Schrägflächen 58 sind ein Beispiel für eine Hebestruktur, welche dafür sorgt, dass der queraxiale Abstand (Höhenlage) zwischen den Spreizplatten 8, 10, nämlich deren kurzen Schenkeln 32, 34, und dem Spannkörper 4 bei der axialen Verschiebung im Wesentlichen gleich bleibt.

Diese Maßnahme ist nicht erforderlich in der Ausgestaltung gemäß Fig. 8, bei welcher das Spreizelement 6 dahingehend abgewandelt ist, dass die kurzen Schenkel 32, 34 den Spannkörper 4 von oben umgreifen, so dass die Vorsprünge 40, 42 von oben in die Ausnehmungen 44, 46 eingesetzt sind. Der Spannkörper 4 weist dazu entsprechende Ausnehmungen 64, 66 auf, so dass die kurzen Schenkel 32, 34 nicht gegenüber der Oberseite 30 des Spannkörpers 4 vorstehen. Das Spreizelement 6 nimmt somit weiterhin nicht an der Verspannung quer zu den Deckseiten teil. Allerdings werden die Spreizplatten 8, 10 bei der axialen Verschiebung vom Spannkörper 4 auch um das entsprechende Maß angehoben, so dass die Vorsprünge 40, 42 zuverlässig in den Ausnehmungen 44, 46 bleiben. Ansonsten entspricht die Bauweise der Fig. 8 der anhand der Figuren 1ff geschilderten.

Fig. 9 zeigt eine Abwandlung hinsichtlich der Ausgestaltung des Spreizelementes 6, das nun einstückig ausgebildet ist, indem die Spreizplatten 8, 10 über einen Bügel 68 verbunden sind, an dessen Oberseite die Vorsprünge 40, 42 angeordnet sind. Fig. 10 zeigt diese Ausgestaltung für die Variante mit von oben eingreifenden Vorsprüngen 40, 42.

Sämtliche Keilstrukturen, die hier beschrieben sind, sind in den Ausführungsformen vorzugsweise verrastend, d. h. mit einer geeigneten Mikrostruktur, z.B. -riffelung, ausgebildet. Dies gilt insbesondere für die Keilflächen (darunter 48 und 50), welche für die Querwirkung des Spreizelements 6 wirken. Somit kann die axiale Lage des Spreizelementes 6 fixiert werden, ohne dass dazu die Keilstrukturen, welche die Spreizplatten 8, 10 von den Längsseiten wegdrücken, dazu herangezogen werden müssen.

Soweit hier von Keilstrukturen und Gegenkeilstrukturen die Rede ist, sind darunter jeweils an zwei Körpern angeordnete und miteinander kooperierende Strukturen zu verstehen, die eine in einer Verschieberichtung erfolgende Verschiebung der einen Körpers gegenüber dem anderen Körper in eine Bewegung des einen Körpers quer zur Verschieberichtung umsetzt. In den Ausführungsformen sind kooperierende Schrägflächen als Keil- bzw. Gegenkeilstrukturen eingesetzt. Dies ist aber nicht die einzige Realisierungsmöglichkeit. Gleichermaßen kommen gerundete Flächen, nicht-ebene Schrägen oder auch Strukturen mit Hebeln etc. als kooperierende Keil- und Gegenkeilstrukturen in Frage.

## Patentansprüche

1. Eckverbinder zum Verbinden zweier auf Gehrung geschnittener, vorzugsweise aus verschweißbarem Kunststoff bestehender, Hohlkammerprofile von Fenstern, Türen oder dgl., wobei der Eckverbinder (1) aufweist:
- ein Schaftteil (2) zum Einführen in eines der Hohlkammerprofile (56), das sich längs einer eine axiale Richtung (12) festlegenden Längsachse (16) erstreckt und zwei Längsseiten (52, 54) sowie zwei Deckseiten (26, 28) aufweist, wobei an mindestens einer der Längsseiten eine Keilstruktur (50) ausgebildet ist,
- ein Spreizelement (6) zum Anordnen zwischen mindestens der Längsseite und dem Hohlkammerprofil (56), wobei das Spreizelement (6) eine Gegenkeilstruktur (48) aufweist, die mit der Keilstruktur (50) so zusammenwirkt, dass eine Verschiebung des Spreizelements (6) an der Längsseite das Spreizelement (6) quer zur Längsseite nach außen drückt und so das Schaftteil (2) quer zu den Längsseiten (52, 54) im Hohlkammerprofil (56) verspannt, und
- einen Spannkörper (4), der am Schaftteil (2) axial verschiebbar ist und so ausgebildet ist, dass die axiale Verschiebung des Spannkörpers (4) das Spreizelement (6) an der Längsseite verschiebt,
**dadurch gekennzeichnet, dass**
- der Spannkörper (4) bei seiner axialen Verschiebung das Spreizelement (6) in der axialen Richtung (12) mitnimmt und so eine axiale Verschiebung des Spreizelements (6) bewirkt und
- die Keilstruktur (50) und die Gegenkeilstruktur (48) so ausgerichtet sind, dass die axiale Verschiebung des Spreizelements (6) das Spreizelement (6) quer zur Längsseite nach außen drückt.

2. Eckverbinder nach Anspruch 1, **dadurch gekennzeichnet, dass** der Spannkörper (4) an einer oberen (26) der Deckseiten (26, 28) des Schaftteils (2) angeordnet ist und an seiner zum Schaftteil (2) weisenden Unterseite (28) mindestens eine Spann-Keilstruktur (18, 20) aufweist, wobei das Schaftteil (2) an der oberen Deckseite (26) eine Spann-Gegenkeilstruktur (22, 24) aufweist und Spann-Keilstruktur (18, 20) und Spann-Gegenkeilstruktur (22, 24) so ausgebildet sind, dass der Spannkörper (4) durch seine axiale Verschiebung von der oberen Deckseite (26) weggedrückt wird und das Schaftteil (2) quer zu den Deckseiten (26, 28) im Hohlkammerprofil (56) verspannt.

3. Eckverbinder nach einem der obigen Ansprüche, **dadurch gekennzeichnet, dass** das Spreizelement (6) und der Spannkörper (4) durch mindestens einen Vorsprung (40, 42) und mindestens eine Ausnehmung (36, 38) ineinandergreifen, über die der Spannkörper (4) das Spreizelement (6) in der axialen Richtung (12) mitnimmt.

4. Eckverbinder nach einer Kombination der Ansprüche 2 und 3, **dadurch gekennzeichnet, dass** das Spreizelement (6) das Schaftteil (2) an der oberen Deckseite (26) übergreift und mit einer Hebestruktur, bevorzugt als Hebe-Keilstruktur (58) ausgeführt, versehen ist, die bei der axialen Bewegung des Spannkörpers (4) das Spreizelement (6) gegenüber der oberen Deckseite (26) anhebt und den queraxialen Abstand zwischen Spannkörper (4) und Spreizelement (6) im Wesentlichen konstant hält.

5. Eckverbinder nach einem der obigen Ansprüche, **dadurch gekennzeichnet, dass** das Spreizelement (6) sich entlang der Längsseite (52, 54) sowohl über das dem Spannkörper (4) näher liegende, obere Drittel der Längsseite (52, 54) als auch bis in das dem Spannkörper (4) entfernter liegende, untere Drittel der Längsseite (52, 54) erstreckt.

6. Eckverbinder nach einem der obigen Ansprüche, **dadurch gekennzeichnet, dass** das Spreizelement (6) zwei Spreizplatten (8, 10) umfasst, die jeweils an einer der Längsseiten (52, 54) des Schaftteils (2) angeordnet sind, wobei jede Spreizplatte (8, 10) an ihrer zur Längsseite weisenden Fläche die Gegenkeilstruktur (48) und jede Längsseite des Schaftteils (2) die Keilstruktur (50) aufweist.

7. Eckverbinder nach Anspruch 6, **dadurch gekennzeichnet, dass** die zwei Spreizplatten (8, 10) voneinander getrennte Bauteile sind, die der Spannkörper (4) jeweils bei seiner axialen Verschiebung in der axialen Richtung (12) mitnimmt.

8. Eckverbinder nach einem der obigen Ansprüche, **dadurch gekennzeichnet, dass** das Schaftteil (2) sich entlang der Längsachse (16) an der Längsseite (52, 54) in einem Keilabschnitt verjüngt, der die Keilstruktur (50) ausbildet.

9. Eckverbinder nach einem der obigen Ansprüche, **dadurch gekennzeichnet, dass** das Spreizelement (6) und der Spannkörper (4) als voneinander getrennte Bauteile ausgebildet sind und Koppelelemente (40-46) aufweisen, welche das Spreizelement (6) zur axialen Mitnahme mit dem Spannkörper (4) koppeln.

10. Eckverbinder nach Anspruch 9, **dadurch gekennzeichnet, dass** die Koppelelemente als Mitnehmerstrukturen (40-46) ausgebildet sind.

## Claims

1. Corner connector for connecting two miter-cut hollow chamber profiles of windows, doors or the like, preferably made of weldable plastic, wherein the corner connector (1) comprises:
- a shaft part (2) for insertion into one of the hollow chamber profiles (56), which extends along a longitudinal axis (16) defining an axial direction (12) and has two longitudinal sides (52, 54) and two cover sides (26, 28), wherein a wedge structure (50) is formed on at least one of the longitudinal sides,
- an expanding element (6) for arrangement between at least the longitudinal side and the hollow chamber profile (56), wherein the expanding element (6) has a counter-wedge structure (48) which interacts with the wedge structure (50) in such a way that a displacement of the expanding element (6) on the longitudinal side presses the expanding element (6) outwards transversely to the longitudinal side and thus braces the shaft part (2) transversely to the longitudinal sides (52, 54) in the hollow chamber profile (56), and
- a clamping body (4) which is axially displaceable on the shaft part (2) and is designed in such a way that the axial displacement of the clamping body (4) displaces the expanding element (6) on the longitudinal side,
**characterized in that**
- the clamping body (4) entrains the expanding element (6) in the axial direction (12) during its axial displacement and thus causes an axial displacement of the expanding element (6), and
- the wedge structure (50) and the counter-wedge structure (48) are aligned in such a way that the axial displacement of the expanding element (6) presses the expanding element (6) outwards transversely to the longitudinal side.

2. Corner connector according to claim 1, **characterized in that** the clamping body (4) is arranged on an upper (26) of the cover sides (26, 28) of the shaft part (2) and has at least one clamping wedge structure (18, 20) on its underside (28) facing the shaft part (2), wherein the shaft part (2) has a clamping counter-wedge structure (22, 24) on the upper cover side (26), and the clamping wedge structure (18, 20) and clamping counter-wedge structure (22, 24) are designed in such a way that the clamping body (4) is pressed away from the upper cover side (26) by its axial displacement and clamps the shaft part (2) transversely to the cover sides (26, 28) in the hollow chamber profile (56).

3. Corner connector according to one of the above claims, **characterized in that** the expanding element (6) and the clamping body (4) engage in one another by means of at least one projection (40, 42) and at least one recess (36, 38), via which the clamping body (4) entrains the expanding element (6) in the axial direction (12).

4. Corner connector according to a combination of claims 2 and 3, **characterized in that** the expanding element (6) engages over the shaft part (2) on the upper cover side (26) and is provided with a lifting structure, preferably designed as a lifting wedge structure (58), which lifts the expanding element (6) relative to the upper cover side (26) during the axial movement of the clamping body (4) and keeps the transverse axial distance between the clamping body (4) and the expanding element (6) essentially constant.

5. Corner connector according to one of the above claims, **characterized in that** the expanding element (6) extends along the longitudinal side (52, 54) both over the upper third of the longitudinal side (52, 54), which is closer to the clamping body (4), and into the lower third of the longitudinal side (52, 54), which is further away from the clamping body (4).

6. Corner connector according to one of the above claims, **characterized in that** the expanding element (6) comprises two expanding plates (8, 10), each of which is arranged on one of the longitudinal sides (52, 54) of the shaft part (2), wherein each expanding plate (8, 10) has the counter-wedge structure (48) on its surface facing the longitudinal side and each longitudinal side of the shaft part (2) has the wedge structure (50).

7. Corner connector according to claim 6, **characterized in that** the two expanding plates (8, 10) are separate components which the clamping body (4) entrains in the axial direction (12) during its axial displacement.

8. Corner connector according to one of the above claims, **characterized in that** the shaft part (2) tapers along the longitudinal axis (16) on the longitudinal side (52, 54) in a wedge section which forms the wedge structure (50).

9. Corner connector according to one of the above claims, **characterized in that** the expanding element (6) and the clamping body (4) are designed as separate components and have coupling elements (40-46) which couple the expanding element (6) to the clamping body (4) for axial entrainment.

10. Corner connector according to claim 9, **characterized in that** the coupling elements are designed as carrier structures (40-46).

## Revendications

1. Raccord d'angle pour l'assemblage de deux profilés creux de fenêtres, portes ou similaires, coupés en onglet, de préférence en matière plastique soudable,
dans lequel le raccord d'angle (1) comprend :
- une partie de tige (2) destinée à être introduite dans l'un des profilés à chambre creuse (56), qui s'étend le long d'un axe longitudinal (16) définissant une direction axiale (12) et qui présente deux côtés longitudinaux (52, 54) ainsi que deux côtés de recouvrement (26, 28), une structure en coin (50) étant réalisée sur au moins l'un des côtés longitudinaux,
- un élément d'expansion (6) destiné à être placé entre au moins le côté longitudinal et le profilé de chambre creuse (56), l'élément d'expansion (6) comprenant une structure de contre-coin (48) qui coopère avec la structure de coin (50) de telle sorte qu'un déplacement de l'élément d'expansion (6) sur le côté longitudinal pousse l'élément d'expansion (6) vers l'extérieur transversalement au côté longitudinal et serre ainsi la partie de tige (2) transversalement aux côtés longitudinaux (52, 54) dans le profilé de chambre creuse (56), et
- un corps de serrage (4) qui peut être déplacé axialement sur la partie de tige (2) et qui est conçu de telle sorte que le déplacement axial du corps de serrage (4) déplace l'élément d'expansion (6) sur le côté longitudinal,
**caractérisé en ce que**
- le corps de serrage (4), lors de son déplacement axial, entraîne l'élément d'expansion (6) dans la direction axiale (12) et provoque ainsi un déplacement axial de l'élément d'expansion (6) et
- la structure en coin (50) et la structure en contre-coin (48) sont orientées de telle sorte que le déplacement axial de l'élément d'expansion (6) pousse l'élément d'expansion (6) vers l'extérieur transversalement au côté longitudinal.

2. Raccord d'angle selon la revendication 1, **caractérisé en ce que** le corps de serrage (4) est disposé sur l'un (26) des côtés recouvrement (26, 28) de la partie de tige (2) et présente sur son côté inférieur (28) orienté vers la partie de tige (2) au moins une structure de coin de serrage (18, 20), la partie de tige (2) présentant sur le côté recouvrement (26) une structure de contre-coin de serrage (22, 24) et la structure de coin de serrage (18, 20) et la structure de contre-coin de serrage (22, 24) sont réalisées de telle sorte que le corps de serrage (4) est repoussé par son déplacement axial à partir du côté de recouvrement (26) et serre la partie de tige (2) transversalement aux côtés de recouvrement (26, 28) dans le profilé à chambre creuse (56).

3. Raccord d'angle selon l'une des revendications ci-dessus, **caractérisé en ce que** l'élément d'expansion (6) et le corps de serrage (4) s'engagent l'un dans l'autre par au moins une saillie (40, 42) et au moins un évidement (36, 38), par lequel le corps de serrage (4) entraîne l'élément d'expansion (6) dans la direction axiale (12).

4. Raccord d'angle selon une combinaison des revendications 2 et 3, **caractérisé en ce que** l'élément d'expansion (6) recouvre la partie de tige (2) sur le côté de recouvrement (26) et est pourvu d'une structure de levage, de préférence réalisée sous la forme d'une structure de coin de levage (58), qui, lors du déplacement axial du corps de serrage (4), soulève l'élément d'expansion (6) par rapport au côté de recouvrement (26) et maintient sensiblement constante la distance transversale axiale entre le corps de serrage (4) et l'élément d'expansion (6).

5. Raccord d'angle selon l'une des revendications ci-dessus, **caractérisé en ce que** l'élément d'expansion (6) s'étend le long du côté longitudinal (52, 54) à la fois sur le tiers supérieur du côté longitudinal (52, 54) le plus proche du corps de serrage (4) et jusque dans le tiers inférieur du côté longitudinal (52, 54) le plus éloigné du corps de serrage (4).

6. Raccord d'angle selon l'une des revendications ci-dessus, **caractérisé en ce que** l'élément d'expansion (6) comprend deux plaques d'écartement (8, 10), chacune étant disposée sur l'un des côtés longitudinaux (52, 54) de la partie de tige (2), chaque plaque d'écartement (8, 10) présentant la structure de contre-coin (48) sur sa surface orientée vers le côté longitudinal et chaque côté longitudinal de la partie de tige (2) présentant la structure de coin (50).

7. Raccord d'angle selon la revendication 6, **caractérisé en ce que** les deux plaques d'écartement (8, 10) sont des composants séparés l'un de l'autre, que le corps de serrage (4) entraîne respectivement lors de son déplacement axial dans la direction axiale (12).

8. Raccord d'angle selon l'une des revendications ci-dessus, **caractérisé en ce que** la partie de tige (2) se rétrécit le long de l'axe longitudinal (16) sur le côté longitudinal (52, 54) en une section de clavette qui forme la structure de coin (50).

9. Raccord d'angle selon l'une des revendications ci-dessus, **caractérisé en ce que** l'élément d'expansion (6) et le corps de serrage (4) sont conçus comme des composants séparés l'un de l'autre et présentent des éléments de couplage (40-46) qui couplent l'élément d'expansion (6) au corps de serrage (4) pour l'entraînement axial.

10. Connecteur d'angle selon la revendication 9, **caractérisé en ce que** les éléments de couplage sont des structures d'entraînement (40-46).
